# EUROPÄISCHE PATENTSCHRIFT

(11) **EP 1 027 575 B1**
(45) Veröffentlichungstag und Bekanntmachung des Hinweises auf die Patenterteilung: **14.05.2003**
(21) Anmeldenummer: 98954445.7
(22) Anmeldetag: 24.10.1998
(51) Int. Cl.: F42B 5/18

(54) **VERBINDUNG VON ROHRABSCHNITTEN VERBRENNBARER TREIBLADUNGSHÜLSEN**
CONNECTION OF TUBULAR SECTIONS OF COMBUSTIBLE PROPELLANT CHARGE CASES
RACCORDEMENT DE SECTIONS TUBULAIRES DE DOUILLES DE CHARGE PROPULSIVE COMBUSTIBLES

(30) Priorität: 08.11.1997 DE 19749486
(43) Veröffentlichungstag der Anmeldung: 16.08.2000
(73) Patentinhaber: Dynamit Nobel GmbH Explosivstoff- und Systemtechnik, 53840 Troisdorf (DE)
(72) Erfinder: FREIST, Michael, D-90763 Fürth (DE); REDECKER, Klaus, D-90431 Nürnberg (DE)
(74) Vertreter: Scherzberg, Andreas, Dr.
(86) Internationale Anmeldenummer: EP9806772
(87) Internationale Veröffentlichungsnummer: WO99024778

(56) Entgegenhaltungen:
- EP-A- 0 684 443
- DE-C- 641 022
- FR-A- 2 711 209
- GB-A- 2 194 024
- US-A- 3 176 617
- US-A- 3 706 279
- US-A- 4 646 643

## Beschreibung

Die Erfindung betrifft die Verbindung von Rohrabschnitten verbrennbarer Treibladungshülsen.

Die DE-A-30 34 360 (entspricht GB-A-2 194 024) zeigt eine Verbindung von Rohrabschnitten verbrennbarer Treibladungshülsen, wobei die zu verbindenden Rohrabschnitte ineinander gesteckt sind und die ineinander gesteckten Rohrabschnitte über eine nicht lösbare Schnappverbindung verbunden sind.

Die DE-A-30 34 360 zeigt nicht, dass die Treibladungshülse aus einem oder mehreren Wickeln von Textilfäden besteht, die mit Bindemitteln mit Treibmittel verbunden sind und die Treibladungshülsen formstabil sind und eine hohe mechanische Festigkeit aufweisen.

Die Erfindung betrifft jedoch die Verbindung von Rohrabschnitten verbrennbarer Treibladungshülsen aus einem oder mehreren Wickeln von Textilfäden, die mit Bindemitteln verbunden sind, wobei die Bindemittel Treibmittel enthalten. Diese Treibladungshülsen sind im Gegensatz zu denen der DE 30 34 360 A1 formstabil und weisen ein hohe mechanische Festigkeit auf. So liegt z. B. die Zerreißkraft bei gleicher Wandstärke der Hülse, im Vergleich zur Hülse gemäß der DE 30 34 360 A1, um den Faktor 40 - 56 höher.

Ein solche Treibladungshülse ist in der gattungsgemäßen DE 38 25 581 C1 beschrieben. Diese beschreibt eine Verbindung von Rohrabschnitten verbrennbarer Treibladungshülsen aus einem oder mehreren Wickeln von Textilfäden, die mit Bindemitteln mit Treibmittel verbunden sind und die Treibladungshülsen formstabil sind und eine hohe mechanische Festigkeit aufweisen.

EP-A1-0 684 443 und FR-A-2 711 209 zeigen jeweils eine Verbindung von Rohrabschnitten über ein von außen aufgeschobenes Zusatzteil.

Der Erfindung liegt die Aufgabe zu Grunde, eine Verbindung von Rohrabschnitten verbrennbarer Treibladungshülsen anzugeben, die aus einem oder mehreren Wickeln von Textilfäden bestehen, die mit Bindemitteln mit Treibmittel verbunden sind und die formstabil sind und eine hohe mechanische Festigkeit aufweisen. Diese Treibladungshülsen werden benötigt, z. B. zum Aufbau von Munition, zur Befestigung des Geschosses oder auch zur Halterung des verbrennbaren Teils mit dem metallischen Bodenstück, das die Anzündung aufnimmt und die Abdichtung der heißen Schwaden bei Abbrand des Treibladungspulvers zum Patronenlager übernimmt.

Erfindungsgemäß wird diese Aufgabe durch die Merkmale des Anspruchs 1 gelöst, d. h. die zu verbindenden Rohrabschnitte sind ineinander gesteckt, wobei die ineinander gesteckten Rohrabschnitte über eine nicht lösbare Schnappverbindung verbunden sind, und an den Rohrabschnitten in Axialrichtung zumindest ein im Bereich der Verbindung sich erstreckender Längsschnitt angeordnet ist.

Das Ineinanderstecken der zu verbindenden Rohrabschnitte in Verbindung mit der Schnappverbindung bewirkt eine sichere, feste und dichte Verbindung. Zur Erleichterung des Ineinandersteckens der Rohrabschnitte bzw. zur Vermeidung von unkontrollierten Rissbildungen in den Rohrabschnitten ist an den Rohrabschnitten in Axialrichtung zumindest ein im Bereich der Verbindung sich erstreckender Längsschnitt angeordnet. Dies ist ein wesentliches Merkmal der Erfindung, welches erst in Kombination mit den erwähnten anderen Merkmale die gewünschten Resultate ergibt.

In vorteilhafter Ausführungsform sind die Rohrabschnitte über Widerhaken verrastet. Die Widerhaken können eine im Querschnitt z. B. rechteckige Kontur oder aber auch bevorzugt eine im Querschnitt abgerundete Kontur aufweisen. Dies erleichtert das Ineinanderstecken der beiden Rohrabschnitte.

In bevorzugter Ausführungsform wird neben der erwähnten Schnappverbindung noch Klebstoff angewendet. Hierzu sind zweckmäßigerweise auf der Verbindungsfläche der Rohrabschnitte ringförmige Vertiefungen oder Nuten zur Aufnahme von Klebstoffen angeordnet. Aus diesen Vertiefungen und Nuten kann sich der Klebstoff dann beim Ineinanderstecken in die verfügbaren Stellen verteilen. Bevorzugt werden als Klebstoff aushärtbare Mehrkomponentensysteme, z. B. auf Basis von Polyurethan oder Epoxidharzen, verwendet.

In alternativer Ausführungsform sind an Stelle der Widerhaken auf der Verbindungsfläche radial umlaufende Dichtungsringe angeordnet, die in den beiden zu verbindenden Rohrabschnitten eingebettet sind. Die Verbindungsflächen sind ansonsten plan ausgeführt.

Neben der bevorzugten Form der Ausführung der Verbindungen durch "schnappfähige" Systeme, können weitere Ausführungsformen angewendet werden. Solche sind z. B. Gewinde, Bajonett- und konische Formen. In allen Fällen ist die gleichzeitige Verwendung von Klebemitteln bevorzugt.

Bevorzugt wird die Verbindung bei Munitionskomponenten und Munitionshülsen verwendet.

Weitere Merkmale der Erfindung ergeben sich aus den Figuren, die nachfolgend beschrieben sind. Es zeigt:
- Fig. 1: zwei Rohrabschnitte im Schnitt, die über Widerhaken miteinander verbunden sind,
- Fig. 2: einen Rohrabschnitt mit abgerundeten Widerhaken,
- Fig. 3: zwei Rohrabschnitte, die über einen Dichtungsring miteinander verbunden sind und
- Fig. 4: einen Rohrabschnitt im Schnitt und Draufsicht mit Längsschnitten im Bereich der Verbindung.

Fig. 1 zeigt im Schnitt einen Ausschnitt aus zwei Rohrabschnitten 1, 2 einer verbrennbaren Treibladungshülse aus einem oder mehreren Wickeln von Textilfäden, die mit Bindemitteln mit Treibmittel verbunden sind. Diese Rohrabschnitte 1, 2 sind formstabil und weisen eine hohe mechanische Festigkeit auf. Zur Verbindung sind die Rohrabschnitte 1, 2 ineinandergesteckt, wobei die Außenflächen der beiden Rohrabschnitte 1, 2 ohne Ansatz ineinanderübergehen. Der Rohrabschnitt 1 weist hierzu an seinem Verbindungsbereich eine äußere Einengung auf, in die der Verbindungsbereich des Rohrabschnitts 2 eingelegt ist. Die beiden ineinandergesteckten Rohrabschnitte 1, 2 sind dabei über eine nicht lösbare Schnappverbindung verbunden. Die Schnappverbindung besteht aus Widerhaken 4 an den jeweiligen Rohrabschnitten 1, 2, die ineinandergreifen und dadurch eine Verrastung ergeben. Auf der Verbindungsfläche 5 der beiden Rohrabschnitte 1, 2 sind ringsförmige, d. h. umlaufende Vertiefungen oder Nuten 6 zur Aufnahme von Klebstoff angeordnet.

Fig. 2 zeigt einen Ausschnitt aus einem alternativen Rohrabschnitt 2 mit abgerundeten Widerhaken 4. Dieser Rohrabschnitt 2 könnte mit dem Rohrabschnitt 1 gemäß Fig. 1 kombiniert, d. h. verbunden werden. Durch die abgerundeten Widerhaken 4 ist ein Ineinanderstecken erleichtert.

Fig. 3 zeigt eine alternative Ausführungsform mit Rohrabschnitten 1, 2, die Ineinandergesteckt sind und ein plane Verbindungsfläche 5 aufweisen. Zur Verrastung sind auf der Verbindungsfläche 5 zwei radial umlaufende Dichtungsringe 7 angeordnet, die in den beiden Rohrabschnitten 1, 2 je zur Hälfte eingebettet sind. Je nach Verwendungszweck können auch mehrere Dichtungsringe 7 verwendet werden.

Fig. 4 zeigt einen Rohrabschnitt ähnlich Fig. 1 im Schnitt und Draufsicht. Erfindungswesentlich sind Längsschnitte 3, die sich in Axialrichtung im Bereich der Verbindung erstrecken. Gezeigt ist eine Ausführungsform mit vier Längsschnitten 3, die jeweils in einem Winkel von 90° zueinander angeordnet sind. Diese Längsschnitte 3 ermöglichen das Ineinanderstecken der Rohrabschnitte 1, 2, ohne daß Risse entstehen.

Unter Treibmitteln sind insbesondere energiereiche Stoffe gemäß der DE 38 25 581 C1 verstanden.

## Patentansprüche

1. Verbindung von Rohrabschnitten (1, 2) verbrennbarer Treibladungshülsen aus einem oder mehreren Wickeln von Textilfäden, die mit Bindemitteln mit Treibmittel verbunden sind, die Treibladungshülsen formstabil sind und eine hohe mechanische Festigkeit aufweisen, die zu verbindenden Rohrabschnitte (1, 2) ineinandergesteckt sind, und die ineinandergesteckten Rohrabschnitte (1, 2) über eine nicht lösbare Schnappverbindung verbunden sind, und an den Rohrabschnitten (1, 2) in Axialrichtung zumindest ein im Bereich der Verbindung sich erstreckender Längsschnitt (3) angeordnet ist.

2. Verbindung nach Anspruch 1, **dadurch gekennzeichnet, dass** die Rohrabschnitte (1, 2) über Widerhaken (4) verrastet sind.

3. Verbindung nach Anspruch 2, **dadurch gekennzeichnet, dass** die Widerhaken (4) eine im Querschnitt abgerundete Kontur aufweisen.

4. Verbindung nach einem der Ansprüche 1 bis 3, **dadurch gekennzeichnet, dass** auf der Verbindungsfläche (5) ringförmige Vertiefungen oder Nuten (6) zur Aufnahme von Klebstoffen angeordnet sind.

5. Verbindung nach einem der Ansprüche 1 bis 4, **dadurch gekennzeichnet, dass** auf der Verbindungsfläche (5) radial umlaufende Dichtungsringe (7) angeordnet sind, die in den beiden zu verbindenden Rohrabschnitten (1, 2) eingebettet sind.

## Claims

1. Connection of tubular sections (1, 2) of combustible propellent charge cases consisting of one or more windings of textile threads which are connected by binding agents with propellent, which propellent charge cases are dimensionally stable and have a high level of mechanical strength; the tubular sections (1, 2) that are to be connected are fitted into each other and the tubular sections (1, 2) that are fitted into each other are connected by way of an inseparable snap connection, and arranged on the tubular sections (1, 2) in an axial direction there is at least one longitudinal cut (3) extending in the region of the connection.

2. Connection according to claim 1, **characterised in that** the tubular sections (1, 2) are latched by way of barbs (4).

3. Connection according to claim 2, **characterised in that** the barbs (4) have a contour that is rounded off in cross section.

4. Connection according to one of claims 1 to 3, **characterised in that** annular recesses or grooves (6) are arranged on the connecting face (5) to receive adhesives.

5. Connection according to one of claims 1 to 4, **characterised in that** arranged on the connecting face (5) there are radially circumferential sealing rings (7) which are embedded in the two tubular sections (1, 2) that are to be connected.

## Revendications

1. Raccordement de sections tubulaires (1, 2) de douilles de charge propulsive combustibles, formées d'un ou de plusieurs enroulements de fils textiles qui sont liés par des liants contenant de l'agent propulsif, dans lequel les douilles de charge propulsive sont indéformables et présentent une résistance mécanique élevée, les sections tubulaires (1, 2) à raccorder sont emmanchées l'une d'ans l'autre, les sections tubulaires (1, 2) emmanchées l'une dans l'autre étant liées par une liaison à encliquetage non séparable, et au moins une entaille longitudinale (3) est prévue sur les sections tubulaires (1, 2), dans la direction axiale, dans la région du raccordement.

2. Raccordement selon la revendication 1, **caractérisé en ce que** les sections tubulaires (1, 2) sont encliquetées au moyen de griffes (4).

3. Raccordement selon la revendication 2, **caractérisé en ce que** les griffes (4), en coupe transversale, ont un contour arrondi.

4. Raccordement selon une des revendications 1 à 3, **caractérisé en ce que** des dépressions ou des rainures (6) destinées à recevoir des adhésifs sont aménagées sur la surface de liaison (5).

5. Raccordement selon une des revendications 1 à 4, **caractérisé en ce que** sur la surface de liaison (5) sont disposés des joints (7) circulaires qui sont noyés dans les deux sections tubulaires (1, 2) à raccorder.
